# EUROPÄISCHE PATENTSCHRIFT

(11) **EP 0 115 764 B1**
(45) Veröffentlichungstag und Bekanntmachung des Hinweises auf die Patenterteilung: **30.07.1986**
(21) Anmeldenummer: 84100027.6
(22) Anmeldetag: 03.01.1984
(51) Int. Cl.: B65D 43/18, B65D 25/46, B65D 47/20

(54) **Drehverschlussdeckel für Schüttgutbehälter**
Rotary cap closure for powder container
Couvercle à fermeture rotative pour récipient de matières en poudre

(30) Priorität: 07.01.1983 DE 3300304
(43) Veröffentlichungstag der Anmeldung: 15.08.1984
(73) Patentinhaber: Henkel Kommanditgesellschaft auf Aktien, 40191 Düsseldorf (DE)
(72) Erfinder: Türk, Erich, D-4018 Langenfeld (DE); Bücheler, Herbert, D-4006 Erkrath 2 (DE)

## Beschreibung

Die Erfindung betrifft einen Drehverschlußdeckel für Schüttgutbehälter bestehend aus einem auf dem Behälter zu fixierenden Deckelteil mit um eine Achse drehbeweglich aufliegender Drehscheibe, wobei Deckelteil und Drehscheibe durch Relativdrehungen nacheinander zur Deckung zu bringende Schüttöffnungen sowie Einrastmittel in ihren zu der Achse etwa senkrechten Hauptflächen besitzen.

Verschlüsse vorstehender Art sind von Vorrats-und Streubehältern für Salz und Gewürze bekannt. Die auf der Oberseite des Deckelteils um eine Achse drehbar aufgesetzte Drehscheibe kann in einigen Schwenkstellungen mehrere verschieden große bzw. unterschiedlich geformte Öffnungen sowie eine schließende und zugleich einrastende Schwenkstellung aufweisen, wobei die Öffnungen und die Schließstellung mit korrespondierenden Öffnungen und Schließbereichen des Deckelteils zur Deckung zu bringen sind. Die gegenseitigen Winkelabstände der einführenden Schwenkstellungen auf Deckelteil und Drehscheibe weichen so voneinander ab, daß nicht zugleich zwei korrespondierende Öffnungspaare zur Deckung zu bringen sind. Zum Aufbewahren von Schüttgut, z. B. ätzenden Reinigungsmitteln, das in Kinderhände nicht gelangen soll, sind die bekannten Drehverschlüsse nur bedingt geeignet.

Aus CH-A-598 076 ist ein Drehverschlußdeckel vorstehender Gattung bekannt. Dabei kommen jedoch die Kupplungselemente mit dem Füllgut in Berührung. Weiterhin ist aus US-A-749671 ein Drehverschlußdeckel bekannt, wobei auf der dem Deckelteil zugewandten Fläche der Drehscheibe je ein beim zur Deckung kommen eines Öffnungspaars haltender und durch Weiterdrehen der Drehscheibe zu lösender Klemmnocken angeordnet ist.

Der Erfindung liegt die Aufgabe zugrunde, einen Drehverschlußdeckel zu schaffen, der in der Schließstellung so kindergesichert zu arretieren ist, daß Kinder im gefährdeten Alter den Deckel normalerweise nicht öffnen können. Die erfindungsgemäße Lösung ist bei dem Drehverschlußdeckel eingangs genannter Art bestehend aus einem auf dem zu verschließenden Behälter zu fixierenden Deckelteil mit aufliegender und einer Schließstellung über Einrastmittel zu arretierenden Drehscheibe durch die Merkmale des Patentanspruchs 1 gekennzeichnet.

Durch die Erfindung wird ein Verschluß für Pulvergebinde geschaffen, dessen Kindersicherung darin besteht, daß zugleich zwei Manipulationen verschiedener Art - Knopfdrücken und gleichzeitig Drehen in Pfeilrichtung - auszuführen sind.

Von besonderer Bedeutung ist im Rahmen der Erfindung die Ausgestaltung des den Einrastnocken tragenden Federelements. Der Einrastnocken befindet sich auf einer aus der Fläche des Deckelteils ausgeschnittenen Federzunge. Durch die gewählte Konstruktion dieser Knopfdruckmechanik steht unter Einbeziehung von Materialauswahl, Dimensionierung und geometrischer Form zum Einstellen der Federcharakteristik ein breiter Bereich zur Verfügung.

Anhand der schematischen Darstellung eines Ausführungsbeispiels werden Einzelheiten der Erfindung erläutert. Es zeigen :
Figur 1 ein perspektivisches Bild eines fertig montierten Drehverschlußdeckels ; und
Figur 2 ein perspektivisches Bild der Oberseite des auf dem zu verschließenden Behälter zu fixierenden Deckelteils.

Der Drehverschlußdeckel gemäß Fig. 1 und 2 besteht aus zwei Teilen, nämlich dem - insbesondere in Fig. 2 dargestellten - Deckelteil 1 und der Drehscheibe 2. Die Drehscheibe 2 ist um eine zur Hauptfläche 3 bzw. 4 von Deckelteil 1 bzw. Drehscheibe 2 senkrechte Achse 5 schwenkbar auf dem Deckelteil 1 gelagert. Als Drehverbindung in der Achse 5 kommt bei vorzugsweiser Ausbildung der Bauteile des Deckels aus Kunststoff ein angeformter Niet aus demselben Material in Frage. Deckelteil 1 und Drehscheibe 2 besitzen jeweils eine angeformte, zylindrische oder kegelstumpfförmige Umfangswand 6 bzw. 7. In der Umfangswand 6 des Deckelteils 1 kann eine Stufe 8 vorgesehen werden, die einen glatten Abschluß der Umfangswand 7 der Drehscheibe 2 mit dem unteren Teil 9 der Umfangswand 6 des Deckelteils 1 gewährleistet.

In der Hauptfläche 3 des Deckelteils 1 befinden sich im Ausführungsbeispiel eine Schüttöffnung 10 und ein auf einer in die Hauptfläche 3 eingeschnittenen Federzunge 11 angeordneter Einrastnocken 12. Außerdem weist das Deckelteil 1 auf dem oberen Teil seiner Umfangswand 6 eine relativ kleine Sprühöffnung 13 auf. Mit den Öffnungen 10 und 13 und dem Einrastnocken 12 des Deckelteils 1 sind durch Drehen in Pfeilrichtung 14 eine Schüttöffnung 15 und eine Sprühöffnung 16 sowie ein Einrastloch 17 der Drehscheibe 2 zur Deckung zu bringen. Ersichtlich unterscheiden sich die Winkelabstände zwischen der Schütt-, Sprüh- und Einraststellung auf Deckelteil 1 und Drehscheibe 2 derart, daß bei beliebigem Schwenken zwei zueinandergehörige Paarungen nicht zugleich zur Deckung kommen können.

Für das Handhaben des Drehverschlußdeckels ist es besonders günstig, wenn an die Innenfläche der kappenförmig über die zum Deckelteil 1 . gehörige innere Umfangswand 6 übergreifende, zur Drehscheibe 2 gehörige äußere Umfangswand 7 ein in eine auf der inneren Umfangswand , 6 vorgesehene Nut 18 eingreifender Nocken 19 vorgesehen ist und wenn der in Fig. 1 gestrichelt dargestellte Nocken 19 von einem der Einrastschließstellung zugeordneten ersten Anschlag 20' zu einem der von der Schließstellung am weitesten entfernten Öffnungsstellung zugeordneten zweiten Anschlag 21 bei Schwenken der Drehscheibe 2 über alle Öffnungs- und Einrastpaarungen mit dem Deckelteil 1 in der Nut 18 hin-und herzubewegen ist. Für das Fixieren der jeweiligen Öffnungs- und Einrastpaarungen ist es ferner günstig, wenn auf der dem Deckelteil 1 zugewandten Seite der Hauptfläche 4 der Drehscheibe 2 - auf einem das Einrastloch 17 enthaltenden Kreisbogen 22 um die Achse 5 - je ein bei zur Deckung Kommen eines Öffnungspaars haltender und durch Weiterdrehen der Drehscheibe 2 zu lösender Klemmnocken 23 angeformt ist.

## Patentansprüche

1. Drehverschlußdeckel für Schüttgutbehälter, bestehend aus einem auf dem Behälter zu fixierenden Deckelteil (1) mit um eine Achse (5) drehbeweglich aufliegender Drehscheibe (2), wobei Deckelteil (1) und Drehscheibe (2) durch Relativdrehungen nacheinander zur Deckung zu bringende Schüttöffnungen (10, 15) sowie Einrastmittel (12, 17) in ihren zu der Achse (5) etwa senkrechten Hauptflächen (3, 4) besitzen, dadurch gekennzeichnet, daß das Einrastmittel aus einem federnd gegen die Drehscheibe (2) drückenden Einrastnocken (12) des Deckelteils (1) und einem durchgehenden, zum Niederdrücken des eingerasteten Nockens (12) mit dem Finger ausreichend großen Einrastloch (17) in der Drehscheibe (2) besteht, wobei die eingerastete Arretierung der Schließstellung nur durch Eindrücken des Einrastnockens (12) und gleichzeitiges Drehen der Drehscheibe (2) zu lösen ist und daß der Einrastnocken (12) auf einer aus der Hauptfläche (3) des Deckelteils (1) ausgeschnittenen Federzunge (11) angeordnet ist, daß an die Innenfläche der kappenförmig über die innere Umfangswand (6) übergreifenden äußeren Umfangswand (7) ein in eine auf der inneren Umfangswand (6) vorgesehene Nut (18) eingreifender Nocken (19) angeformt ist und daß der Nocken (19) von einem der Einrastschließstellung zugeordneten, ersten Anschlag (20) zu einem von der Schließstellung am weitesten entfernten Öffnungsstellung zugeordneten zweiten Anschlag (21) bei Schwenken der Drehscheibe (2) über alle Öffnungs- und Einrastpaarungen mit dem Deckelteil (1) in der Nut (18) hin- und herzubewegen ist.

2. Drehverschlußdeckel nach Anspruch 1, dadurch gekennzeichnet, daß ein in der jeweiligen Hauptfläche (3, 4) von Deckelteil (1) und Drehscheibe (2) vorgesehenes Öffnungspaar (10, 15) eine zum Schütten ausreichende Größe aufweist und daß ein in den Umfangswänden (6, 7) befindliches Öffnungspaar (13, 16) zum seitlichen Sprühen ausgebildet ist.

3. Drehverschlußdeckel nach Anspruch 1 oder 2 dadurch gekennzeichnet, daß auf der dem Deckelteil (1) zugewandten Fläche der Drehscheibe (2) - auf einem das Einrastloch (17) enthaltenden Kreisbogen (22) um die Achse (5) - je ein beim zur Deckung Kommen eines Öffnungspaars haltender und durch Weiterdrehen der Drehscheibe (2) zu lösender Klemmnocken (23) angeordnet ist.

## Claims

1. Rotary closure cap for containers of loose materials and consisting of a cap part (1) to be fixed on the container and with a rotary disc (2) resting thereon and being movable rotationally about an axis (5), wherein cap part (1) and rotary disc (2) possess pouring openings (10, 15) to be brought into congruency one after the other through relative rotations as well as detent means (12, 17) in their principal areas (3, 4) about perpendicular to the axis (5), characterised thereby, that the detent means consist of a detent dog (12), which presses resiliently against the rotary disc (2), of the cap part (1) and a detent hole (17), which passes through the rotary disc (2) and is sufficiently large for pressing the detented dog (12) down by the finger, wherein the detented arrest of the closed setting is to be undone only by pressing-in of the detent dog (12) and simultaneous rotation of the rotary disc (2) and that the detent dog (12) is arranged on a spring tongue (11) cut out of the principal area (3) of the cap part (1), that a dog (19) engaging into a groove (18) provided on the inner circumferential wall (6) is shaped onto the inside surface of the outer circumferential wall (7) engaging in cap shape over the inner circumferential wall (6) and that the detent dog (19) is to be moved to and fro in the groove (18) from a first abutment (20) associated with the detented closed setting to a second abutment (21) associated with the open setting furthest remote from the closed setting during pivotation of the rotary disc (2) over all opening and detent pairings with the cap part (1).

2. Rotary closure cap according to claim 1, characterised thereby, that an opening pair (10, 15), which is provided in the respective principal area (3, 4) of cap part (1) and rotary disc (2), displays a size adequate for pouring and that an opening pair (13,16) disposed in the circumferential walls (6, 7) is constructed for lateral spraying.

3. Rotary closure cap according to claim 1 or 2, characterised thereby, that a respective wedging dog (23), which retains on an opening pair coming into congruency and is to be released through further rotation of the rotary disc (2), is arranged on that surface of the rotary disc (2), which faces the cap part (1), over a circular arc (22) extending around the axis (5) and containing the detent hole (17).

## Revendications

1. Couvercle à fermeture rotative pour réci-. pient à matières en poudre, constitué d'une partie de chapeau (1) à fixer sur le récipient, pourvue d'un disque rotatif (2) reposant dessus de manière à pouvoir tourner sur lui-même autour d'un axe (5), la partie de chapeau (1) et le disque rotatif (2) comportant des ouvertures de déversement (10, 15) pouvant être amenées successivement à se superposer par des rotations relatives, ainsi qu'un moyen d'arrêt (12, 17) dans chacune de leurs surfaces principales (3, 4) situé à peu près perpendiculairement à l'axe (5), couvercle caractérisé par le fait que le moyen d'arrêt est constitué d'une came d'arrêt (12) de la partie de chapeau (1) s'appuyant élastiquement contre le disque rotatif (2) et d'un trou d'arrêt (17) traversant le disque rotatif (2) et suffisamment grand pour permettre l'enfoncement au moyen d'un doigt de la came (12) en position d'arrêt correspondant à la position de fermeture, cette position ne pouvant être modifiée que par enfoncement de la came d'arrêt (12) et rotation simultanée du disque rotatif (2) ; que la came d'arrêt (12) est disposée sur une languette élastique (11) découpée dans la surface principale (3) de la partie de chapeau (1) ; que sur la surface intérieure de la paroi circonférentielle extérieure (7), s'engageant à la façon d'une coiffe par dessus la paroi circonférentielle intérieure (6), est formée une came (19) s'engageant dans une rainure (18) prévue sur la paroi circonférentielle intérieure (6), cette came (19) étant adaptée pour pouvoir être déplacée en va-et-vient dans la rainure (18) avec la partie de chapeau (1), en surpassant tous les couples d'ouvertures et d'arrêt, depuis une première butée (20) adjointe à la position d'arrêt et de fermeture, jusqu'à une deuxième butée (21) adjointe à la position d'ouverture la plus éloignée de la position de fermeture, lors du pivotement du disque rotatif (2).

2. Couvercle à fermeture rotative selon la revendication 1, caractérisé par le fait que les deux ouvertures (10, 15) prévues dans la surface principale correspondante (3, 4) de la partie de chapeau (1) et du disque rotatif (2) présentent une grandeur suffisante pour le déversement et que deux ouvertures (13, 16), situées dans les parois circonférentielles (6, 7), sont adaptées pour permettre la pulvérisation latérale.

3. Couvercle à fermeture rotative selon l'une ou l'autre des revendications 1 ou 2, caractérisé par le fait que, sur la surface du disque rotatif (2) située du côté de la partie de chapeau (1), est chaque fois disposée - sur un arc de cercle (22) autour de l'axe (5), contenant le trou d'arrêt (17) - une came de blocage (23) qui peut être retenue lorsque deux ouvertures viennent se superposer et être libérée par poursuite de la rotation du disque rotatif (2).
